# EUROPÄISCHE PATENTSCHRIFT

(11) **EP 2 148 595 B1**
(45) Veröffentlichungstag und Bekanntmachung des Hinweises auf die Patenterteilung: **17.10.2012**
(21) Anmeldenummer: 08749048.8
(22) Anmeldetag: 22.04.2008
(51) Int. Cl.: A47G 19/22

(54) **VERSCHLUSSSYSTEM FÜR EINE KINDERTRINKFLASCHE ODER EINEN KINDERTRINKBECHER**
CLOSING SYSTEM FOR A CHILD'S DRINKING BOTTLE OR A CHILD'S DRINKING CUP
SYSTEME DE FERMETURE POUR UN BIBERON ANTI-FUITE OU UNE TASSE ANTI-FUITE

(30) Priorität: 27.04.2007 DE 202007006080 U; 06.07.2007 DE 202007009607 U
(43) Veröffentlichungstag der Anmeldung: 03.02.2010
(62) Teilanmeldung aus: 12004753.5
(73) Patentinhaber: MAPA GmbH, 27404 Zeven (DE)
(72) Erfinder: ITZEK, Eckhard, 27404 Gyhum-Nartum (DE); SEIDLER, Björn Frederik, 27383 Scheessel (DE); PILS, Reiner, 27419 Kalbe (DE); MIALET, Céline, 80997 München (DE); COUTELLIER, Bertrand, 22549 Hamburg (DE)
(74) Vertreter: Hauck Patent- und Rechtsanwälte
(86) Internationale Anmeldenummer: PCT/EP2008/003231
(87) Internationale Veröffentlichungsnummer: WO 2008/135160

(56) Entgegenhaltungen:
- EP-A- 0 940 350
- WO-A-02/22073
- GB-A- 2 309 680

## Beschreibung

Die Erfindung betrifft ein Verschlußsystem für eine Kindertrinkflasche oder für einen Kindertrinkbecher gemäβ dem Oberbegriff des Anspruchs 1 sowie eine Kindertrinkflasche oder einen Kindertrinkbecher, die oder der mit einem derartigen Verschlußsystem ausgestattet ist.

Derartige Kindertrinkflaschen oder -becher weisen einen Behälter zur Aufnahme der Flüssigkeit auf. Der Behälter wird von einem Deckel verschlossen, der ein spezielles Mundstück aufweist, welches das Trinken erleichtert.

Beispielsweise sind Kindertrinkbecher bekannt, bei denen ein einteilig aus einem relativ festen Kunststoff gefertigter Deckel mit einer integral mit dem Deckel ausgebildeten Trinktülle versehen ist. Für problemloses Trinken ist der Deckel mit einem Entlüftungsloch versehen. Vor einem unerwünschten Auslaufen von Flüssigkeit kann das Mundstück mit einem speziellen Einsatzstück aus einem elastischen Material mit einer schlitzförmigen Öffnung versehen sein, welches die Flüssigkeit erst durch Saugen an dem Mundstück abgibt. Zum gleichen Zweck kann auch ein spezielles Ventil vorgesehen sein. Nachteilig bei den bekannten Kindertrinkbechern ist, daß das Mundstück aus dem gleichen, relativ festen Kunststoff besteht, wie der Rest des Deckels, und daß der gesamte Deckel ausgetauscht werden muß, wenn das Mundstück verschlissen ist.

Bei bekannten Kindertrinkflaschen ist das Mundstück in der Regel ein Sauger aus einem sehr elastischen Material, wie Latex oder Silikon, der einen Befestigungsflansch am von der Öffnung abgewandten Ende aufweist. Der Befestigungsflansch wird von einem Verschlußring, der mit der Trinkflasche verschraubt wird, gegen den Rand der Trinkflasche gepreßt. Das Mundstück ist aus dem Verschlußring herausnehmbar und kann somit einzeln ausgewechselt werden. Eine solche Kindertrinkflasche zeigt beispielhaft die Druckschrift DE 197 379 911 A1. Der korrekte und dichtende Sitz des Befestigungsflansches des Mundstücks zwischen dem Flaschenhals und dem Verschlußring läßt sich nur schwer von außen kontrollieren. Außerdem muß die Größe der Öffnung des Flaschenhalses der vorgegebenen Größe des Befestigungsflansches des Mundstücks entsprechen.

Die WO 02/22073 A1 beschreibt ein Verschlußsystem für einen Kindertrinkbecher mit einem Verschlußring, der an einem äußeren Umfang ein Befestigungsmittel zur dichtenden und lösbaren Verbindung mit einem Behälterrand eines Behälters des Kindertrinkbechers, eine Öffnung zur Aufnahme eines Mundstücks und ein Innengewinde aufweist, das die Öffnung umrandet und in einem Abstand von der Öffnung und von dem Befestigungsmittel angeordnet ist. Ferner umfasst das Verschlußavstem einen Fixiereinsatz mit einer Durchgansöffnung und einem Außengewinde, das in das Innengewinde des Verschlußrings einschraubbar ist, um einen Befestigurigsansatz des Mundstücks zwischen dem Fixiereinsatz und dem Verschlußring dichtend einzuklemmen.

Davon ausgehend ist es die Aufgabe der Erfindung, ein Verschlußsystem für eine Kindertrinkflasche oder einen Kindertrinkbecher zur Verfügung zu stellen, das die Handhabung vereinfacht und einen flexiblen Einsatz ermöglicht.

Diese Aufgabe wird gelöst durch das Verschlußsystem für eine einen Behälter zur Aufnahme von Flüssigkeit aufweisende Kindertrinkflasche oder einen Kindertrinkbecher mit den Merkmalen des Anspruchs 1. Vorteilhafte Ausgestaltungen sind in den Unteransprüchen angegeben.

Das erfindungsgemäße Verschlußsystem hat
- einen Verschlußring, der an einem äußeren Umfang ein Befestigungsmittel zur dichtenden und lösbaren Verbindung mit einem Behälterrand des Behälters der Kindertrinkflasche oder des Kindertrinkbechers, eine Öffnung zur Aufnahme eines Mundstücks und/oder eines Blinddeckels und ein Innengewinde aufweist, das die Öffnung umrandet und in einem Abstand von der Öffnung und dem Befestigungsmittel angeordnet ist,
- einen Fixiereinsatz mit einer Durchgangsöffnung und einem Außengewinde, das in das Innengewinde des Verschlußrings einschraubbar ist, um einen Befestigungsansatz des Mundstücks bzw. des Blinddeckels zwischen dem Fixiereinsatz und dem Verschlußring dichtend einzuklemmen-, wobei
- eine im zusammengesetzten Zustand dem Refestigungsansatz des Mundstücks zugewandte Fläche des Verschlußrings und/oder eine dem Befestigungsansatz des Mundstücks zugewandte Fläche des Fixiereinsatzes eine umlaufende Erhebung, eine umlaufende Kante oder einen umlaufenden Steg auf, der oder die beim Einschrauben des Fixiereinsatzes gegen den Befestigungsansatz gepreßt wird.

Das Befestigungsmittel des Verschlußrings kann ein umlaufender Rand sein, der den Behälterrand umschließt. Der Verschlußring kann dadurch kraftschlüssig am Behälterrand fixiert sein. Der Behälterrand kann mit einem umlaufenden Wulst versehen sein, der von einem Abschnitt des Befestigungsmittels nach Art eines Schnappverschlusses hintergriffen wird. Auch eine Schraubverbindung zwischen dem Verschlußring und dem Behälterrand ist möglich. Die Öffnung im Verschlußring kann mittig oder seitlich versetzt angeordnet sein. Bevorzugt ist die Öffnung kreisförmig. Das Innengewinde ist bevorzugt auf der dem Behälter zugewandten Seite des Verschlußrings ausgebildet, d.h. es befindet sich bevorzugt im Inneren der geschlossenen Kindertrinkflasche bzw. des Kindertrinkbechers. Das Innengewinde befindet sich in einem Abstand sowohl von der Öffnung als auch von dem Befestigungsmittel am äußeren Umfang des Verschlußrings, d.h. es ist zwischen diesen beiden angeordnet. Bevorzugt ist das Innengewinde konzentrisch zu der kreisförmigen Öffnung angeordnet. Der Befestigungsansatz des Mundstücks kann ein Befestigungsflansch sein, der eine im wesentlichen senkrecht zu einer Längsachse des Mundstücks verlaufende, ringscheibenförmige Fläche bildet. Der Befestigungsansatz des Mundstücks wird zwischen dem Fixiereinsatz und dem Verschlußring dichtend eingeklemmt. Alternativ oder zusätzlich kann statt des Mundstücks ein Blinddeckel, der die Öffnung des Verschlußrings verschließt, zwischen dem Fixiereinsatz und dem Verschlußdeckel dichtend eingeklemmt werden. Die Kombination aus Verschlußring, Mundstück bzw. Blinddeckel und Fixiereinsatz bildet somit eine Einheit, die in zusammengesetztem Zustand mit dem mit einer Flüssigkeit gefüllten Behälter verbunden wird. Dadurch kann einfach überprüft werden, ob der Befestigungsansatz des Mundstücks richtig sitzt und ausreichend fest eingeklemmt ist, bevor der flüssigkeitsgefüllte Behälter angesetzt wird. Durch diese verbesserte Kontrollmöglichkeit wird ein Verschütten von Flüssigkeit infolge einer Undichtigkeit vermieden. Gleichzeitig kann das Einklemmen des Befestigungsansatzes kontrollierter und gefühlvoller vorgenommen werden, wodurch sich eine übermäßige Beanspruchung und ein vorzeitiger Verschleiß des Befestigungsansatzes vermeiden läßt. Die Größe der Behälteröffnung kann unabhängig von der Größe des Mundstücks gewählt werden. Insbesondere kann ein Becher mit einer relativ großen Becheröffnung, die das Befüllen und Reinigen des Bechers vereinfacht, mit Mundstücken in standardisierter Größe, die auch für Trinkflaschen verwendbar sind, kombiniert werden. Das Verschlußsystem ist dadurch besonders flexibel einsetzbar. Durch die Schraubklemmung mit dem Fixiereinsatz können auch Mundstücke mit unterschiedlich dicken Befestigungsansätzen sicher eingeklemmt werden. Insbesondere können bereits vorhandene Sauger von Trinkflaschen mit dem Verschlußsystem kombiniert werden. Dies kann die Umstellung von Trinkflaschen zu größeren Trinkbechern mit gegebenenfalls anderen Mundstücken vereinfachen. Durch die umlaufende Erhebung oder Kante oder den umlaufenden Steg wird eine wohldefinierte, linien- oder streifenförmige Kontaktfläche zur Verfügung gestellt, die die Fixierung des Mundstückes und die Dichtigkeit der Verbindung verbessert.

In einer Ausgestaltung ist das Innengewinde des Verschlußrings an einem rohrförmigen Abschnitt des Verschlußrings ausgebildet, wobei eine Außenseite des rohrförmigen Abschnitts an eine Innenseite des Behälterrands angrenzt, wenn der Verschlußrinsg und der Behälter zusammengesetzt sind. Die Außenseite des rohrförmigen Abschnitts kann ganz oder teilweise an der Innenseite des Behätterrands anliegen oder sich in einem geringen Abstand davon befinden. Die Außenseite des rohrförmigen Abschnitts bildet eine Führung des Verschlußrings, die das Aufsetzen auf den Behälterrand vereinfachen kann. Außerdem wird die Ausbildung einer Rinne größeren Volumens zwischen Innengewinde und Innenseite des Behälterrandes, in der sich Flüssigkeit ansammeln und eine vollständige Entleerung der Kindertrinkflache oder des Kindertrinkbechers erschweren könnte, vermieden. Gegebenenfalls können die Durchmesser des Innengewindes und der Behälteröffnung so aufeinander abgestimmt sein, daß der rohrförmige Abschnitt eine materialsparende Wandstärke aufweist.

In einer weiteren Ausgestaltung weist der Fixiereinsatz einen ringförmigen Abschnitt auf, der die Durchgangsöffnung bildet, und einen die Durchgangsöffnung überspannenden Steg. Der ringförmige Abschnitt ist so bemessen, daß er ein sicheres Einklemmen des Befestigungsansatzes ermöglicht. Gleichzeitig ergibt sich eine besonders große Durchgangsöffnung, durch welche die Flüssigkeit ungehindert hindurchtreten kann und die die Kontrolle des richtigen Sitzes des Befestigungsansatzes weiter vereinfacht. Der die Durchgangsöffnung überspanende Steg ist besonders griffgünstig und vereinfacht das Einschrauben des Fixiereinsatzes.

Gemäß einer Ausgestaltung der Erfindung schließt eine im zusammengesetzten Zustand von Verschlußsystem und Behälter dem Behälter zugewandte Seite des ringförmigen Abschnitts des Fixiereinsatzes im in den Verschlußring eingeschraubten Zustand etwa bündig mit einem freien Ende des rohrförmigen Abschnitts des Verschlußrings ab. Das freie Ende des rohrförmigen Abschnitts des Verschlußrings ist dabei dem Behälterinneren zugewandt. Durch den etwa bündigen Abschluß wird das Ausbilden einer Vertiefung im bereich des Fixiereinsatzes und des rohrförmigen Abschnitts vermieden, was wiederum die Restentleerung begünstigt. Etwa bündig bedeutet, daß in Bezug auf die Länge des rohrförmigen Abschnitts der ringförmige Abschnitt des Fixiereinsatzes oder das freie Ende des rohrförmigen Abschnitts nur geringfügig über das jeweils andere Teil übersteht. Die sich tatsächlich ergebende Lage im eingeschraubten Zustand ist dabei von der Dicke des Befestigungsansatzes abhängig, so daß geringfügige Abweichungen von einem vollständig bündigen Abschluß auftreten können. Bevorzugt sind Fixiereinsatz und Innengewinde so aufeinander abgestimmt, daß der ringförmige Abschnitt des Fixiereinsatzes nicht nach innen über den rohrförmigen Abschnitt übersteht.

Gemäß einer Ausgestaltung der Erfindung ist eine im zusammengesetzten Zustand von Verschlußsystem und Behälter dem Behälter zugewandte Seite des ringförmigen Abschnitts des Fixiereinsatzes zur Durchgangsöffnung hin in Richtung zu dem Mundstück geneigt. Die zum Mundstück hinführende Neigung erleichtert das vollständige Entleeren des Behälters.

In einer Ausgestaltung sind das Innengewinde des Verschlußrings und das Außengewinde des Fixiereinsatzes so ausgeführt, daß ein vollständiges Einschrauben des Fixiereinsatzes ein bis zwei Umdrehungen erfordert. Bevorzugt sind 1,5 Umdrehungen erforderlich. Dadurch kann das Einschrauben des Fixiereinsatzes mehr oder weniger mit einer einzigen Handbewegung erfolgen, während ausreichend Spielraum für unterschiedlich dicke Befestigungsansätze verbleibt.

In einer Ausgestaltung ist das Befestigungsmittel des Verschlußrings ein weiteres Innengewinde, das mit einem Außengewindes des Behälterrandes zusammenwirkt. Durch die Schraubverbindung kann der Verschlußring besonders einfach und gut dichtend an dem Behälterrand befestigt werden. Insbesondere kann ein unbeabsichtigtes Lösen des Verschlußrings von dem Behälterrand beim Trinken sicherer verhindert werden, als bei einem Schnappverschluß.

In einer Ausgestaltung ist ein Blinddeckel vorgesehen, der eine Öffnung des Verschlußsystems verschließt. Der Blinddeckel kann in die Öffnung des Verschlußrings und/oder in die Durchgangsöffnung des Fixiereinsatzes einsetzbar sein. Der Blindeckel kann einen Befestigungsansatz aufweisen, der zwischen dem Fixiereinsatz und dem Verschlußring durch Einschrauben des Fixiereinsatzes in den Verschlußring eingeklemmt werden kann. Der Blinddeckel kann eine umlaufende Rastnase aufweisen, die den Blinddeckel in der jeweiligen Öffnung hält und dadurch das Einschrauben des Fixiereinsatzes bei Verwendung des Blinddeckels vereinfacht. Dabei kann der Blinddeckel anstelle des Mundstücks in die Öffnung des Verschlußrings eingesetzt werden, oder zusätzlich zu dem Mundstück, wenn er in die Durchgangöffnung des Fixiereinsatzes eingesetzt wird. In beiden Fällen wird die Kindertrinkflasche oder der Kindertrinkbecher dichtend verschlossen, beispielsweise zu Transportzwecken oder zur Aufbewahrung kohlensäurehaltiger Getränke.

Gemäß einer Ausgestaltung umfaßt das Verschlußsystem ein Mundstück, das eine Trinköffnung und einen Befestigungsabschnitt aufweist und in die Öffnung des Verschlußrings einsetzbar ist.

Bevorzugt ist das Mundstück ein Trinksauger oder eine Trinktülle. Es kann dadurch sowohl für Säuglinge als auch für ältere Kleinkinder verwendet werden.

In einer Ausgestaltung weist das Mundstück ein axial verschiebliches Verschlußelement auf, das die Trinköffnung in einer ersten Position dichtend verschließt und in einer zweiten Position freigibt. Derartige Mundstücke sind als in einen schraubbaren Flaschenverschluß integrierte Mundstücke beispielsweise aus der Schweizer Patentschrift CH 681075 A5 bekannt. Durch das axial verschiebliche Verschlußelement ist ein einfaches Öffnen und Verschließen der Öffnung in dem Mundstück möglich, insbesondere mit dem Mund bzw. den Zähnen.

In einer weiteren Ausgestaltung weist das Verschlußelement einen umlaufenden Wulst auf. Der umlaufende Wulst ist bevorzugt am dem Benutzer zugewandten Ende des Mundstücks angeordnet und fest mit dem axial verschieblichen Verschlußelement verbunden. Der Wulst erleichtert das Verschieben des Verschlußelements mit dem Mund oder den Zähnen.

In einer Ausgestaltung ist das Verschlußelement im wesentlichen röhrenförmig ausgebildet und das Mundstück weist einen Zapfen auf, der in der ersten Position in einen Längsabschnitt des Verschlußelements eingreift. Durch das Eingreifen des Zapfens in das Verschlußelement wird die Trinköffnung in der ersten Position verschlossen. Das im wesentlichen röhrenförmige Verschlußelement kann einen gleichmäßigen Innendurchmesser oder einen variablen Innendurchmesser aufweisen. Bevorzugt ist der Innendurchmesser des Verschlußelements variabel, und das Verschlußelement weist an seinem dem Benutzer zugewandten Ende einen Innendurchmesser auf, der auf den Außendurchmesser des Zapfens abgestimmt ist. Bei einem Zapfen mit gleichmäßigen Außendurchmesser kann der Innendurchmesser des Verschlußelements in einem weiter zur Flasche hin angeordneten Abschnitt gegenüber dem auf dcn Durchmesser des Zapfens abgestimmten Längsabschnitt vergrößert sein, so daß die Flüssigkeit in der zweiten Position des Verschlußelements durch den Abschnitt mit dem vergrößerten Innendurchmesser um den Zapfen herumströmen kann. In dieser zweiten Position greift der Zapfen nicht in den Längsabschnitt mit dem auf den Zapfen abgestimmten Innendurchmesser ein. Die Konstruktion mit einem Zapfen und einem im wesentlichen röhrenförmigen Verschlußelement ist besonders einfach und erreicht eine zuverlässige Abdichtung der Trinköffnung im geschlossenen Zustand.

Die oben genannte Aufgabe wird ebenfalls gelöst durch die Kindertrinkflasche oder den Kindertrinkbecher mit den Merkmalen des Anspruchs 13. Vorteilhafte Ausgestaltungen sind in den sich anschließenden Unteransprüchen angegeben. Die erfindungsgemäße Kindertrinkflasche oder der erfindungsgemäße Kindertrinkbecher weist einen Behälter auf, der eine Behälteröffnung und einen Behälterrand hat, und ein Verschlußsystem in einer der vorstehend beschriebenen Ausgestaltungen.

In einer Ausgestaltung ist die Kindertrinkflasche oder der Kindertrinkbecher zusätzlich mit einem Griffelement ausgestattet, das zwischen dem Behälter und dem Verschlußring eingesetzt, integral mit dem Behälter ausgebildet oder mit einem separaten Befestigungsmittel an dem Behälter befestigt ist.

In einer Ausgestaltung weist die Kindertrinkflasche oder der Kindertrinkbecher zusätzlich eine Abdeckkappe auf, die lösbar mit dem Verschlußring verbindbar ist und das Mundstück abdeckt. Dadurch wird das Mundstück vor Verschmutzung geschützt.

Die Erfindung wird nachfolgend anhand von in Figuren dargestellten Ausführungsbeispielen näher erläutert. Es zeigen:
- Fig. 1: eine perspektivische Ansicht eines erfindungsgemäßen Kindertrinkbechers,
- Fig. 2: eine Querschnittsdarstellung des Kindertrinkbechers aus Fig. 1,
- Fig. 3: einen erfindungsgemäßen Verschlußring in einer perspektivischen Ansicht,
- Fig. 4: den Verschlußring aus Fig. 3 in einer Draufsicht von der Seite,
- Fig. 5: einen Querschnitt durch den Verschlußring entlang der in der Fig. 4 mit A-A bezeichneten Ebene,
- Fig. 6: einen Fixiereinsatz in einer perspektivischen Ansicht,
- Fig. 7: den Fixiereinsatz aus Fig. 6 in einer Draufsicht von oben,
- Fig. 8: den Fixiereinsatz im Querschnitt entlang der in Fig. 7 mit A-A bezeichneten Ebene,
- Fig. 9: den Fixiereinsatz im Querschnitt entlang der in Fig. 7 mit B-B bezeichneten Ebene,
- Fig. 10: den Fixiereinsatz im Querschnitt entlang der in Fig. 7 mit C-C bezeichneten Ebene,
- Fig. 11: ein Verschlußsystem mit Verschlußring und eingeschraubtem Fixiereinsatz, zwischen denen ein Mundstück mit axial verschieblichem Verschlußelement eingeklemmt ist, in einer Querschnittsdarstellung,

Der Kindertrinkbecher aus Fig. 1 besteht aus einem becherförmigen Behälter 10, der von einem Verschlußsystem verschlossen ist. Das Verschlußsystem besteht aus einem Verschlußring 20, in dessen mittig angeordnete, kreisförmige Öffnung ein Mundstück in Form einer Trinktülle 22 eingesetzt ist. Die Trinktülle 22 wird von einem Fixiereinsatz, der in Fig. 1 nicht sichtbar ist, in der Öffnung des Verschlußrings 20 gehalten. Unterhalb des Verschlußrings 20 und ebenfalls im Bereich des Becherrandes ist ein Griffelement 24 angeordnet, das aus zwei Griffabschnitten 26 und einem die beiden Griffabschnitte 26 verbindenden Ring 28 besteht.

Weitere Einzelheiten sind besser in der Querschnittsdarstellung der Fig. 2 zu erkennen. Der Behälter 10 weist eine große, kreisförmige Öffnung auf, die sich bis zum oberen Behälterrand 16, der von der im wesentlichen zylindrisch geformten Behälterwand gebildet wird, erstreckt. Auf der Außenseite des Behälterrands 16 ist ein Außengewinde 12 angeordnet. Unterhalb des Außengewindes 12 befindet sich ein umlaufender Vorsprung 14, der einen Anschlag bildet. Der Verschlußring ist über ein am äußeren Umfang des Verschlußrings ausgebildetes Innengewinde mit dem Außengewinde 12 verschraubt. Zwischen dem umlaufenden Vorsprung 14 und dem Verschlußring 20 ist das Griffelement 24 fixiert. Unterhalb der Trinktülle 22 ist ein Blinddeckel 32 eingesetzt, der sich in einer Durchgangsöffnung des Fixiereinsatzes 30 befindet und gemeinsam mit einem Befestigungsansatz der Trinktülle 22 zwischen dem Fixiereinsatz 30 und dem Verschlußring 20 eingeklemmt ist. Dadurch wird die Durchgangsöffnung des Fixiereinsatzes 30 dichtend verschlossen, so daß keine Flüssigkeit in die Trinktülle 22 und durch deren Öffnung 34 auslaufen kann.

Der in Fig. 3 in einer perspektivischen Ansicht gezeigte Verschlußring 20 ist ringförmig und hat eine mittig angeordnete, kreisförmige Öffnung 36. In der seitlichen Draufsicht der Fig. 4 erkennt man die relativ flache Bauform des Verschlußrings 20 und die an der oberen Seite des äußeren Umfangs stark abgerundeten Kanten.

Fig. 5 zeigt einen Querschnitt durch den Verschlußring 20 in einer radialen Querschnittsebene, die in der Fig. 4 mit A-A bezeichnet ist. Die in der Figur links angeordnete Kante des Querschnitts begrenzt die Öffnung 36. Zur Verbindung mit dem Behälter 10 wird der Verschlußring 20 mit der bei 38 dargestellten umlaufenden Nut auf den Behälterrand 16 aufgesetzt. Dabei greift das Innengewinde 40 in das Außengewinde 12 des Behälterrands ein. Das Innengewinde 40 ist am äußeren Umfang des Verschlußrings 20 ausgebildet und dient als Befestigungsmittel für die Verbindung mit dem Behälter 10. Auf der dem Behälter zugewandten Seite des Verschlußrings 20 und weiter zur Mitte hin angeordnet befindet sich ein rohrformiger Abschnitt 42, dessen Außenseite 44 an den Behälterrand eines eingeschraubten Behälters 10 angrenzt. Beim Einschrauben bildet die Außenseite 44 eine Führung für den Behälterrand. An der Innenseite des rohrförmigen Abschnitts 42 ist ein weiteres Innengewinde 46 ausgebildet. Dieses dient zur Aufnahme des Fixiereinsatzes 30. Wie in Fig. 2 erkennbar, schließt ein in das Innengewinde 46 vollständig eingeschraubter Fixiereinsatz 30 im wesentlichen bündig mit dem unteren Ende des rohrförmigen Abschnitts 42 ab. Innerhalb des rohrförmigen Abschnitts 42 weist der Verschlußring 20 eine dem Behälter zugewandte Fläche 48 auf, aus der ein umlaufender Steg 50, der an die Öffnung 36 angrenzt, hervorsteht. Der Steg 50 bildet eine streifenförmige, umlaufende Kontaktfläche für das klemmende Halten des Befestigungsansatzes eines Mundstücks. Am äußeren Umfang des Stegs 50 geht dieser über eine konische Fläche 52 in die Fläche 48 über. Zwischen der streifenförmigen Kontaktfläche des Stegs 50 und der konischen Fläche 52 ist eine umlaufende Kante 54 ausgebildet, die ebenso wie die ringförmige Fläche im zusammengesetzten Zustand des Verschlußsystems gegen den Befestigungsansatz eines Mundstücks gepreßt wird. Das Innengewinde 46 ist sowohl von der Öffnung 36 als auch von dem weiteren Innengewinde 40, das das Befestigungsmittel für den Behälterrand bildet, beabstandet. Beide Abstände verlaufen in radialer Richtung.

Ein Fixiereinsatz 30 für ein erfindungsgemäßes Verschlußsystem ist in der Fig. 6 in einer perspektivischen Ansicht dargestellt. Der Fixiereinsatz 30 weist einen ringförmigen Abschnitt 56 und einen Steg 58 auf. Der ringförmige Abschnitt 56 hat eine Durchgangsöffnung 60, die im wesentlichen kreisförmig ist. An drei in Winkeln von 120° voneinander beabstandeten Stellen sind kreisabschnittsförmige Vorsprünge 62 an dem ringförmigen Abschnitt 56 angeformt, die in die Durchgangsöffnung 60 hineinragen. Der Steg 58 überspannt die Durchgangsöffnung 60.

Dabei verläuft er mittig über die Durchgangsöffnung 60 und ist in Richtung der Längsachse des ringförmigen Abschnitts 56 von der Ebene des ringförmigen Abschnitts 56 etwas beabstandet, so daß er besonders leicht zu ergreifen ist. Die im zusammengesetzten Zustand dem Behälterinneren zugewandte Seite 64 des ringförmigen Abschnitts 56 ist zur Durchgangsöffnung 60 hin und in Richtung zu dem Mundstück geneigt.

In der Draufsicht der Fig. 7 ist der Fixiereinsatz erneut dargestellt. Besonders gut erkennbar ist die Anordnung der kreisabschnittsförmigen Vorsprünge 62 und der mittig die Durchgangsöffnung 60 überspannende Steg 58. Weiterhin sind die Querschnittsebenen A-A, B-B und C-C eingezeichnet, die die Ansichten der Fign. 8 bis 10 angeben.

In der Querschnittszeichnung der Fig. 8 entlang der in Fig. 7 mit A-A bezeichneten Ebene ist die leicht geschwungene und von dem ringförmigen Abschnitt 56 beabstandete Form des Stegs 58 besonders gut zu erkennen. Am äußeren Umfang des ringförmigen Abschnitts 56 ist ein Außengewinde 66 ausgebildet, dessen einziger nach außen vorstehender Gewindezahn genau einmal um den ringförmigen Abschnitt 56 umläuft, wie auch in der Fig. 6 erkennbar ist. Die mit 68 bezeichnete äußere Kante des ringförmigen Abschnitts 56 und die angrenzende, in der Ebene des ringförmigen Abschnitts 56 angeordnete, streifenförmige Fläche 70 wirken in zusammengeschraubtem Zustand mit dem Befestigungsansatz eines Mundstücks zusammen und pressen diesen gegen den Verschlußring 20.

In der Querschnittsansicht entlang der in Fig. 7 mit B-B bezeichneten Ebene, dargestellt in Fig. 9, ist das Profil des ringförmigen Abschnitts 56 besonders gut zu erkennen. Besonders deutlich wird die Neigung der Fläche 64 in Richtung zu der Durchgangsöffnung hin. Die den äußeren Umfang des ringförmigen Abschnitts 56 bildende annähernd zylindrische Fläche 72 ist in der Höhe so auf die Länge des rohrförmigen Abschnitts 42 des Verschlußrings 20 abgestimmt, daß beide annähernd bündig miteinander abschließen.

Fig. 10 zeigt erneut eine Querschnittsdarstellung des ringförmigen Abschnitts 56 des Fixiereinsatzes 30 entlang der in Fig. 7 mit C-C bezeichneten Ebene in einem Bereich mit angeformtem Vorsprung 62. Dieser ragt in die Durchgangsöffnung 60 hinein und dient zur Fixierung eines Blinddeckels, der in die Durchgangsöffnung 60 einsetzbar ist. Der nicht dargestellte Blinddeckel hat eine umlaufende Rastnase, die hinter den Vorsprüngen 62 eingerastet werden kann, um den Blinddeckel zu halten.

Fig. 11 zeigt eine Querschnittsansicht eines Verschlußsystems mit einem Verschlußring 20 und einem Fixiereinsatz 30, zwischen denen ein Befestigungsansatz 102 eines Mundstücks 100 eingeklemmt ist. Das Mundstück 100 hat ein axial verschiebliches Verschlußelement 104, das im wesentlichen röhrenförmig ist und mit seinem äußeren Durchmesser 108 in eine annähernd zylindrische Öffnung 106 des Mundstücks 100 eingesetzt ist. Der Innendurchmesser des Verschlußelements 104 ist über die Länge des verschieblichen Verschlußelements 104 variabel und weist in einem dem Benutzer zugewandten Längsabschnitt 110 einen relativ geringen Durchmesser auf, der auf den Außendurchmesser eines in den Abschnitt 110 eingreifenden Zapfens 112 abgestimmt ist. Durch das Eingreifen des Zapfens 112 in den Längsabschnitt 110 des Verschlußelements 104 wird die Trinköffnung in der dargestellten ersten Position des Verschlußelements 104 verschlossen. Unterhalb des Längsabschnitts 110 weitet sich der Innendurchmesser des Verschlußelements 104 im Bereich der Stufe 114 auf, so daß unterhalb der Stufe 114 ein Spalt 116 zwischen dem Zapfen 112 und der inneren Wandung des Verschlußelements 104 ausgebildet ist. An dem dem Benutzer zugewandten Ende des Verschlußelements 104 befindet sich außen ein umlaufender Wulst 124, der ungefähr auf Höhe des Längsabschnitts 110 angeordnet ist.

Der Befestigungsabschnitt 102 des Mundstücks 100 weist eine sich radial nach außen verringernde Dicke auf. Eine Stufe 118 trennt zwei Bereiche unterschiedlicher Dicke voneinander. Eine dem Befestigungsansatz 102 zugewandte Kontaktfläche 120 des Verschlußrings wird beim Einklemmen des Mundstücks 100 zwischen Verschlußring 20 und Fixiereinsatz 30 gegen den in radialer Richtung innen von der Stufe 118 angeordneten, dickeren Abschnitt des Befestigungsansatzes 102 gepreßt. Eine obere Kontaktfläche 122 des Fixiereinsatzes greift hingegen im Bereich des außerhalb von der Stufe 118 angeordneten, dünneren Abschnitts des Befestigungsflansches 102 an.

Das axial verschiebliche Verschlußelement 104 ist in einem annähernd zylindrischen Gehäuseabschnitt 126 des Mundstücks 100 gerührt. Dieser Gehäuseabschnitt 126 ist am unteren Ende mit dem unteren Ende des Zapfens 112 über zwei Stege 127 verbunden. Weiterhin ist der Gehäuseabschnitt 126 über einen gewölbt-konischen Gehäuseabschnitt 128, der sich aus der äußeren Fläche des Gehäuseabschnitts 126 erstreckt, und einen weiteren, im wesentlichen zylindrischen Gehäuseabschnitt 129 mit dem Befestigungsansatz 102 verbunden.

## Patentansprüche

1. Verschlusssystem für eine einen Behälter zur Aufnahme von Flüssigkeit aufweisenden Kindertrinkflasche oder einen Kindertrinkbecher mit
- einem Verschlussring (20), der an einem äußeren Umfang ein Befestigungsmittel (40) zur dichtenden und lösbaren Verbindung mit einem Behälterrand (16) des Behälters der Kindertrinkflasche oder des Kindertrinkbechers, eine Öffnung (36) zur Aufnahme eines Mundstücks (22) und/oder eines Blinddeckels (32) und ein Innengewinde (46) aufweist, das die Öffnung (36) umrandet und in einem Abstand von der Öffnung und von dem Befestigungsmittel (40) angeordnet ist, und
- einem Fixiereinsatz (30) mit einer Durchgangsöffnung (60) und einem Außengewinde (66), das in das Innengewinde (46) des Verschlussrings (20) einschraubbar ist, um einen Befestigungsansatz des Mundstücks (22) bzw. des Blinddeckels (32) zwischen dem Fixiereinsatz (30) und dem Verschlussring (20) dichtend einzuklemmen,
**dadurch gekennzeichnet, dass**
- eine im zusammengesetzten Zustand dem Befestigungsansatz des Mundstücks (22) zugewandte Fläche (48) des Verschlussrings (20) und/oder eine dem Befestigungsansatz des Mundstücks zugewandte Fläche des Fixiereinsatzes (30) eine umlaufende Erhebung, eine umlaufende Kante (54, 68) oder einen umlaufenden Steg (50, 70) aufweist, der oder die beim Einschrauben des Fixiereinsatzes (30) gegen den Befestigungsansatz gepresst wird.

2. Verschlusssystem nach Anspruch 1, **dadurch gekennzeichnet, dass** das Innengewinde (46) des Verschlussrings (20) an einem rohrförmigen Abschnitt (42) des Verschlussrings (20) ausgebildet ist, wobei der rohrförmige Abschnitt eine Außenseite (44) aufweist, die dafür bestimmt ist, an eine Innenseite des Behälterrands (16) anzugrenzen.

3. Verschlusssystem nach Anspruch 1 oder 2, **dadurch gekennzeichnet, dass** der Fixiereinsatz (30) einen ringförmigen Abschnitt (56) aufweist, der die Durchgangsöffnung (60) bildet, und einen die Durchgangsöffnung (60) überspannenden Steg (58).

4. Vcrschlusssystem nach Anspruch 3, **dadurch gekennzeichnet, dass** eine dem Behälter zugewandte Seite des ringförmigen Abschnitts (56) des Fixiereinsataes im in den Verschlussring (20) eingeschraubten Zustand etwa bündig mit einem freien Ende des rohrförmigen Abschnitts (42) des Verschlussrings (20) abschließt.

5. Verschlusssystem nach Anspruch 3 oder 4, **dadurch gekennzeichnet, dass** eine Seite (64) des ringförmigen Abschnitts (56) des Fixiereinsatzes (30), die dafür bestimmt ist, im zusammengesetzten Zustand von Verschlusssystem und Behälter dem Behälter zugewandt zu sein, zur Durchgangsöffnung (60) hin in Richtung zu dem Mundstück (22) geneigt ist.

6. Venchlusssystem nach einem der Ansprüche 1 bis 5, **dadurch gekennzeichnet, dass** das Innengewinde (46) auf der Seite des Verschlussringes (20) ausgebildet ist, die dazu bestimmt ist, dem Behälter zugewandt zu sein.

7. Verschlusssystem nach einem der Ansprüche 1 bis 6, **dadurch gekennzeichnet, dass** das Innengewinde (46) des Verschlussrings (20) und das Außengewinde (66) des Fixiereinsatzes (30) so ausgeführt sind, dass ein vollständiges Einschrauben des Fixiereinsatzes (30) ein bis zwei Umdrehungen erfordert.

8. Verschlusssystem nach einem der Ansprüche 1 bis 7, **dadurch gekennzeichnet, dass** das Befestigungsmittel (40) des Verschlussrings (20) ein weiteres Innengewinde (40) ist, das dafür bestimmt ist, mit einem Außengewinde (12) des Bchälterrands zusammenzuwirken.

9. Verschlusssystem nach einem der Ansprüche 1 bis 8, **dadurch gekennzeichnet, dass** ein Blinddeckel (32) vorgesehen ist, der eine Öffnung (36) des Venchlusssystems verschließt.

10. Verschlusssystem nach einem der Ansprüche 1 bis 9, **dadurch gekennzeichnet, dass** es ein Mundstück (22) umfasst, das eine Trinköffnung (34) und einen Befestigungsansatz aufweist und in die Öffnung (36) des Verschlussrings (20) einsetzbar ist.

11. Verschlusssystem nach Anspruch 10, **dadurch gekennzeichnet, dass** das Mundstück (22) ein Trinksauger oder eine Trinktülle (22) ist oder dass das Mundstück (100) ein axial verschiebliches Verschlusselernent (104) aufweist, das die Trinköffnung in einer ersten Position dichtend verschließt und in einer zweiten Position freigibt.

12. Verschlusssystem nach Anspruch 11, **dadurch gekennzeichnet, dass** das Verschlusselement (104) einen umlaufenden Wulst (124) aufweist und/oder dass das Verschlusselement (104) im wesentlichen röhrenförmig ausgebildet ist und das Mundstück (100) einen Zapfen (112) aufweist, der in der ersten Position in einen Längsabschnitt (110) des Verschlusselements (104) eingreift.

13. Kindertrinkflasche oder -becher mit einem Behälter (10), der eine Behälteröffnung und einen Behälterrand (16) aufweist, und einem Verschlusssystem nach einem der Ansprüche 1 bis 11.

14. Kindertrinkflasche oder -becher nach Anspruch 13, **dadurch gekennzeichnet, dass** ein Griffelement (24) vorgesehen ist, das zwischen dem Behälter (10) und dem Verschlussring (20) eingesetzt, integral mit dem Behälter ausgebildet oder mit einem separaten Befestigungsmittel an dem Behälter befestigt ist.

15. Kindertrinkflasche oder -becher nach Anspruch 13 oder 14, **dadurch gekennzeichnet, dass** eine Abdeckkappe vorgesehen ist, die mit dem Verschlussring (20) lösbar verbindbar ist und das Mundstück (22) abdeckt.

## Claims

1. Closure system for a children's drinking bottle or a children's drinking cup having a container for receiving liquid comprising
- a sealing ring (20) which has on an external periphery a fastening means (40) for sealingly and releasably connecting to a container edge (16) of the container of the children's drinking bottle or the children's drinking cup, an aperture (36) for receiving a mouthpiece (22) and/or a blind lid (32) and an internal thread (46), which borders the aperture (36) and is arranged at a distance from the aperture and the fastening means (40), and
- a fixing insert (30) with a through aperture (60) and an external thread (66) which may be screwed into the internal thread (46) of the sealing ring (20) in order to clamp sealingly a fastening attachment of the mouthpiece (22) and/or the blind lid (32) between the fixing insert (30) and the sealing ring (20), **characterised in that** one surface (48) of the sealing ring (20) facing in the assembled state the fastening portion of the mouthpiece and/or one surface of the fixing insert (30) facing the fastening portion of the mouthpiece has a peripheral raised portion, a peripheral edge (54, 68) or a peripheral web (50, 70) which is pressed when screwing-in the fixing insert (30) against the fastening attachment.

2. Closure system according to Claim 1, **characterised in that** the internal thread (46) of the sealing ring (20) is formed on a tubular portion (42) of the sealing ring (20), wherein the tubular portion has an outer face (44), that is intended to border to an inner face of the container edge (16).

3. Closure system according to Claim 1 or 2, **characterised in that** the fixing insert (30) has an annular portion (56) which forms the through aperture (60) and a web (58) spanning the through aperture (60).

4. Closure system according to Claim 3, **characterised in that** one side of the annular portion (56) of the fixing insert facing the container in the state screwed into the sealing ring (20), is terminated approximately flush with a free end of the tubular portion (42) of the sealing ring (20).

5. Closure system according to Claim 3 or 4, **characterised in that** one side (64) of the annular portion (56) of the fixing insert (30)inclined towards the through aperture (60) in the direction of the mouthpiece (22), wherein the side (64) is intended to face the container in the assembled state of closure system and container.

6. Closure system according to one of claims 1 to 5, **characterised in that** the internal thread (46) is designed on the side of the sealing ring (20), the side is intended to face the container.

7. Closure system according to one of Claims 1 to 6, **characterised in that** the internal thread (46) of the sealing ring (20) and the external thread (66) of the fixing insert (30) are designed such that fully screwing-in the fixing insert (30) requires one or two turns.

8. Closure system according to one of Claims 1 to 7, **characterised in that** the fastening means (40) of the sealing ring (20) is a further internal thread (40), which is intended to cooperate with an external thread (12) of the container edge.

9. Closure system according to one of Claims 1 to 8, **characterised in that** a blind lid (32) is provided which closes an aperture (36) of the closure system.

10. Closure system according to one of Claims 1 to 9, **characterised in that** it comprises a mouthpiece (22) which has a drinking aperture (34) and a fastening attachment and may be inserted into the aperture (36) of the sealing ring (20).

11. Closure system according to Claim 10, **characterised in that** the mouthpiece (22) is a drinking teat or a drinking spout (22) or the mouthpiece (100) comprises an axially displaceable closure element (104) which sealingly closes the drinking aperture in a first position and opens the drinking aperture in a second position.

12. Closure system according to Claim 11, **characterised in that** the closure element (104) has a peripheral bead (124) and/or the closure element (104) is of substantially tubular configuration and the mouthpiece (100) has a pin (112) which engages in the first position in a longitudinal portion (110) of the closure element (104).

13. Children's drinking bottle or cup comprising a container (10) which has a container aperture and a container edge (16) and a closure system according to one of Claims 1 to 11.

14. Children's drinking bottle or cup according to Claim 13, **characterised in that** a grip element (24) is provided, which is inserted between the container (10) and the sealing ring (20), is configured integrally with the container or is fastened to a separate fastening means on the container.

15. Children's drinking bottle or cup according to Claim 13 or 14, **characterised in that** a sealing cap is provided which may be releasably connected to the sealing ring (20) and covers the mouthpiece (22).

## Revendications

1. Système de fermeture pour un biberon présentant un récipient destiné à recevoir du liquide ou pour un gobelet pour enfant, avec
- une bague de fermeture (20) qui présente, sur sa périphérie extérieure, un moyen de fixation (40) pour un raccordement étanche et détachable avec un bord de récipient (16) du récipient du biberon ou gobelet pour enfant, une ouverture (36) pour la réception d'une embouchure (22) et/ou d'un couvercle sans ouverture (32), et un filet intérieur (46) qui entoure l'ouverture (36) et est disposé à distance de l'ouverture et du moyen de fixation (40), et
- un insert de blocage (30) avec une ouverture de passage (60) et un filet extérieur (66) qui peut être vissé dans le filet intérieur (46) de la bague de fermeture (20) pour serrer de façon étanche un embout de fixation de l'embouchure (22) ou du couvercle sans ouverture (32) entre l'insert de blocage (30) et la bague de fermeture (20),
**caractérisé en ce**
- **qu'**une surface (48) de la bague de fermeture (20), tournée, à l'état monté, vers l'embout de fixation de l'embouchure (22), et/ou une surface de l'insert de blocage (30), tournée vers l'embout de fixation de l'embouchure, présente une surélévation périphérique, une arête (54, 68) périphérique ou une nervure (50, 70) périphérique qui, lors du vissage de l'insert de blocage (30), est pressée contre l'embout de fixation.

2. Système de fermeture selon la revendication 1, **caractérisé en ce que** le filet intérieur (46) de la bague de fermeture (20) est constitué sur un tronçon (42) tubulaire de la bague de fermeture (20), le tronçon tubulaire présentant un côté extérieur (44) qui est destiné à jouxter un côté intérieur du bord de récipient (16).

3. Système de fermeture selon la revendication 1 ou 2, **caractérisé en ce que** l'insert de blocage (30) présente un tronçon (56) annulaire qui forme l'ouverture de passage (60) et une nervure (58) qui enjambe l'ouverture de passage (60).

4. Système de fermeture selon la revendication 3, **caractérisé en ce qu'**un côté du tronçon (56) annulaire de l'insert de blocage tourné vers le récipient se termine, dans l'état vissé dans la bague de fermeture (20), à peu près en affleurement avec une extrémité libre du tronçon (42) tubulaire de la bague de fermeture (20).

5. Système de fermeture selon la revendication 3 ou 4, **caractérisé en ce qu'**un côté (64) du tronçon (56) annulaire de l'insert de blocage (30) qui est destiné, dans l'état assemblé du système de fermeture et du récipient, à être tourné vers le récipient, est incliné vers l'ouverture de passage (60) en direction de l'embouchure (22).

6. Système de fermeture selon une des revendications 1 à 5, **caractérisé en ce que** le filet intérieur (46) est constitué sur le côté de la bague de fermeture (20) qui est destiné à être tourné vers le récipient.

7. Système de fermeture selon une des revendications 1 à 6, **caractérisé en ce que** le filet intérieur (46) de la bague de fermeture (20) et le filet extérieur (66) de l'insert de blocage (30) sont réalisés de sorte qu'un vissage complet de l'insert de blocage (30) demande une à deux rotations.

8. Système de fermeture selon une des revendications 1 à 7, **caractérisé en ce que** le moyen de fixation (40) de la bague de fermeture (20) est un autre filet intérieur (40) qui est destiné à coopérer avec un filet extérieur (12) du bord de récipient.

9. Système de fermeture selon une des revendications 1 à 8, **caractérisé en ce qu'**il est prévu un couvercle sans ouverture (32) qui ferme une ouverture (36) du système de fermeture.

10. Système de fermeture selon une des revendications 1 à 9, **caractérisé en ce qu'**il comprend une embouchure (22) qui présente une ouverture pour boire (34) et un embout de fixation, et qui peut être insérée dans l'ouverture (36) de la bague de fermeture (20).

11. Système de fermeture selon la revendication 10, **caractérisé en ce que** l'embouchure (22) est une tétine ou un bec pour boire (22) ou **en ce que** l'embouchure (100) présente un élément de fermeture (104) mobile axialement qui ferme de façon étanche l'ouverture pour boire dans une première position et qui libère cette ouverture dans une deuxième position.

12. Système de fermeture selon la revendication 11, **caractérisé en ce que** l'élément de fermeture (104) présente un bourrelet (124) périphérique et/ou **en ce que** l'élément de fermeture (104) est constitué de façon essentiellement tubulaire, et **en ce que** l'embouchure (100) présente un axe (112) qui, dans la première position, engrène dans un tronçon (110) longitudinal de l'élément de fermeture (104).

13. Biberon ou gobelet pour enfant avec un récipient (10) qui présente une ouverture de récipient et un bord de récipient (16), et avec un système de fermeture selon une des revendications 1 à 11.

14. Biberon ou gobelet pour enfant selon la revendication 13, **caractérisé en ce qu'**il est prévu un élément de poignée (24) qui est inséré entre le récipient (10) et la bague de fermeture (20) et qui est constitué d'un seul tenant avec le récipient ou qui est fixé sur le récipient avec un moyen de fixation séparé.

15. Biberon ou gobelet pour enfant selon la revendication 13 ou 14, **caractérisé en ce qu'**il est prévu un capuchon de couverture qui peut être raccordé de façon détachable à la bague de fermeture (20) et qui couvre l'embouchure (22).
